# FASCICULE DE BREVET EUROPEEN

(11) **EP 0 121 650 B1**
(45) Date de publication et mention de la délivrance du brevet: **28.05.1986**
(21) Numéro de dépôt: 84100321.3
(22) Date de dépôt: 13.01.1984
(51) Int. Cl.: D06B 5/16

(54) **Séchoir à bâtons tournants pour écheveaux de fils textiles**
Trockenanlage für Garnstränge mit drehbaren Tragstäben
Hank dryer provided with rotating rods

(30) Priorité: 01.02.1983 FR 8301568
(43) Date de publication de la demande: 17.10.1984
(73) Titulaire: Etablissements NEU Société Anonyme dite:, F-59700 Marcq-en-Baroeul (FR)
(72) Inventeur: Butor, Jean-Claude, F-59130 Lambersart (FR)
(74) Mandataire: Casalonga, Axel

## Description

La présente invention se rapporte à un séchoir d'écheveaux à bâtons tournants pour fils textiles, comprenant un tunnel de séchage, un convoyeur se déplaçant le long dudit tunnel et servant à supporter des bâtons horizontaux de suspension des écheveaux, lesdits bâtons étant animés d'un mouvement de rotation autour de leur axe au cours du passage à travers le tunnel, les bâtons successifs tournant en sens opposé.

Sur les séchoirs connus de ce type, qui servent par exemple au séchage, après teinture ou blanchiment d'écheveaux, les bâtons tournants sont amovibles et sont supportés à chacune de leurs extrémités par un convoyeur. Les écheveaux sont enfilés sur les bâtons retirés des convoyeurs et les bâtons avec les écheveaux sont ensuite mis en place sur les convoyeurs qui les font passer à travers le tunnel de séchage. A la sortie du tunnel de séchage, les bâtons sont de nouveau retirés des convoyeurs, avec les écheveaux qu'ils supportent, et les écheveaux sont ensuite enlevés des bâtons.

Ces séchoirs connus qui ont fait leurs preuves pour des écheveaux de poids réduit ne conviennent pas au séchage d'écheveaux plus lourds tels qu'ils sont utilisés à l'heure actuelle. En effet, la manipulation des bâtons portant de tels écheveaux lourds impliquerait des efforts excessifs de la part du personnel s'occupant du chargement et du déchargement. De plus, sur ces séchoirs connus, de l'air chaud est soufflé uniquement de l'extérieur sur les écheveaux suspendus aux bâtons. L'effet de séchage ainsi obtenu n'est pas uniforme et serait insuffisant pour des écheveaux lourds.

La présente invention a pour objet un séchoir permettant un séchage efficace et uniforme d'écheveaux, même lourds, le chargement et le déchargement des écheveaux n'impliquant que des efforts réduits de la part du personnel. L'invention a également pour objet un séchoir d'écheveaux sur lequel les opérations de chargement et de déchargement des écheveaux se prêtent à une automatisation.

Dans le séchoir suivant l'invention, les bâtons tournants sont montés à demeure en porte à faux sur un convoyeur sans fin qui les soutient, à leur extrémité de montage, pendant le trajet aller à travers le tunnel et pendant le trajet retour à l'extérieur du tunnel ainsi que pendant le passage d'un trajet à l'autre. Les bâtons tournants présentent, à leur extrémité libre, un galet fou prenant appui sur un chemin de roulement pendant le trajet aller et éventuellement pendant le trajet retour. Les bâtons tournants présentent, par ailleurs, à leur extrémité de montage sur le convoyeur, un galet fou qui prend appui sur un chemin de roulement d'équilibrage des bâtons, au moins entre le point de chargement des écheveaux sur les bâtons et le début du trajet aller et entre la fin du trajet aller et le point de déchargement des écheveaux des bâtons,

Grâce à ce montage en porte à faux des bâtons tournants, il est possible d'enfiler les écheveaux sur les bâtons, depuis l'extrémité libre des bâtons, au point de chargement, puisque cette extrémité libre n'est pas soutenue à cet endroit, et de retirer les écheveaux en sens inverse des bâtons, au point de chargement, au point de déchargement, les extrémités libres des bâtons n'étant pas non plus soutenues à cet endroit. Par contre, pendant le passage des écheveaux à travers le tunnel, les bâtons de suspension chargés par les écheveaux sont soutenus à leurs deux extrémités. Il en est de même éventuellement lors du retour à vide des bâtons, à l'extérieur du tunnel, depuis le poste de déchargement vers le poste de chargement. Au poste de chargement et au poste de déchargement, le chemin de roulement d'équilibrage des bâtons reprend le moment résultant du poids des écheveaux sur les bâtons en porte à faux.

Le convoyeur comprend avantageusement deux chaînes sans fin parallèles soutenues pendant le trajet aller et pendant le trajet retour par des chemins de roulement et pendant le passage d'un trajet à l'autre par des roues de renvoi.

De préférence, le convoyeur est entraîné pas à pas, chaque pas correspondant à l'entraxe des bâtons tournants. Le tunnel présente, non seulement des ouvertures de soufflage d'air dans sa paroi supérieure et des ouvertures d'extraction d'air dans sa paroi inférieure, mais encore des ouvertures de soufflage d'air dans ses deux parois latérales, à des intervalles correspondants aux entraxes des bâtons. De ce fait, de l'air est soufflé non seulement depuis le haut sur et entre les écheveaux suspendus aux bâtons successifs, mais encore à l'intérieur des écheveaux, ce qui assure un séchage efficace, rapide et uniforme des écheveaux.

Le dispositif d'entraînement pas à pas des chaînes comprend avantageusement un vérin à double effet dont la tige de piston agit sur une roue à rochet solidaire d'une des paires de roues de renvoi.

En vue de la rotation en sens opposé des bâtons successifs, qui réduit le risque d'entremêlement et de nouage des écheveaux des bâtons successifs chaque bâton porte un pignon en prise avec une parmi deux crémaillères s'étendant le long du trajet aller. Les pignons des bâtons successifs sont en alternance décalés suivant l'axe des bâtons. Les deux crémaillères sont également décalées suivant l'axe des bâtons et sont installées l'une en dessous et l'autre au-dessus des axes des bâtons, de manière que les pignons d'un bâton sur deux se trouvent en prise avec une crémaillère et les pignons des autres bâtons en prise avec l'autre crémaillère.

Pour améliorer l'étanchéité du tunnel à l'extrémité de chargement et à l'extrémité de déchargement, il est avantageux que la paroi inférieure du tunnel soit ici réglable en hauteur à la manière d'une table élévatrice, en fonction de la longueur des écheveaux.

D'autres caractéristiques et avantages de l'invention apparaîtront à la lecture d'un exemple de réalisation illustratif et non limitatif d'un séchoir à écheveaux conforme à l'invention, décrit ci-après avec référence aux dessins annexés, sur lequels :
la figure 1 est une vue partielle en élévation latérale d'un séchoir conforme l'invention, montrant surtout la zone de chargement et la zone de déchargement ;
la figure 2 est une coupe transversale verticale suivant II-II la figure 1, prise au niveau du tunnel de séchage ;
la figure 3 est une coupe partielle selon la figure 2, à plus grande échelle, montrant particulièrement le montage et l'entraînement en rotation des bâtons tournants ;
la figure 4 est une coupe suivant IV-IV de la fig. 2, montrant la rotation des bâtons et le soufflage de l'air chaud de séchage à l'intérieur des écheveaux pendant l'avancement pas à pas.

Le séchoir d'écheveaux illustré par la figure 1 comprend un tunnel horizontal 1 dont une très faible longueur seulement est représentée et qui est précédé par un poste de chargement 2 et suivi d'un poste de déchargement 3.

Deux chaînes sans fin 4 à rouleaux, placées côte à côte, s'étendent le long du tunnel 1, chaque chaîne 4 passant sur une roue.de renvoi 5 à axe horizontal au poste de chargement 2 et sur une roue à chaîne 6 à axe horizontal au poste de déchargement 3. Le brin inférieur ou brin aller des chaînes 4 passe à l'intérieur du tunnel 1, tandis que le brin supérieur ou brin retour des chaînes 4 passe au-dessus du tunnel 1.

Les rouleaux 7 de chaque chaîne 4 roulent sur un chemin de roulement 8 pendant le trajet aller à travers le tunnel 1 et sur un chemin de roulement 9 pendant le trajet retour au-dessus du tunnel 1.

Comme le montre la figure 2 et surtout la figure 3, chaque maillon 10 de l'une des chaînes est relié rigidement au maillon 10 de l'autre chaîne par une entretoise 11. A cette entretoise 11 est fixé à chaque extrémité, en dessous du maillon de chaîne 10, un palier 12 dans lequel est monté en rotation un arbre 13. L'arbre 13 se prolonge au-delà de l'un des paliers 12 et porte ici un ensemble de trois baguettes 14 s'étendant parallèlement à l'arbre 13 en étant réparties uniformément autour de l'arbre 13 aux angles d'un triangle équilatéral. Les baguettes 14 sont maintenues en position entre leurs extrémités par des entretoises 15.

L'arbre 13 équipé des baguettes 14 forme un « bâton 16 servant à recevoir les écheveaux à sécher.

Chaque arbre 13 porte un pignon 17 entre les deux paliers 12. On reconnaît sur la figure 3 que les pignons 17 des arbres 13 successifs sont en alternance décalés suivant l'axe de l'arbre 13. Le pignon 17 d'un arbre 13 sur deux se trouve en prise avec une crémaillère 18 s'étendant sur toute la longueur du tunnel 1, au-dessus des arbres 13. Les pignons 17 des autres arbres 13 se trouvent en prise avec une crémaillère 19 s'étendant le long du tunnel 1, en dessous des arbres 13.

Chaque arbre 13 porte, par ailleurs, un galet fou 20 à son extrémité, côté montage, ainsi qu'un galet fou 21 à son extrémité libre.

Le galet 21 prend appui sur le trajet aller, à l'intérieur du tunnel 1, sur un chemin de roulement 22, l'extrémité libre du bâton 16 étant ainsi soutenue pendant le déplacement du bâton 16 chargé par les écheveaux à travers le tunnel de séchage.

Sur le trajet retour à vide des bâtons à l'extérieur du tunnel 1, le galet 21 prend également appui sur un chemin de roulement 23.

Au poste de charge 2 et au poste de déchargement 3, où les bâtons 16 ne sont pas soutenus à leur extrémité libre pour permettre la mise en place des écheveaux sur les bâtons 16 et l'enlèvement des écheveaux des bâtons 16 par l'extrémité libre des bâtons, l'équilibrage des bâtons 16 chargés par les écheveaux est assuré à l'extrémité de montage des bâtons 16 par un chemin de roulement d'équilibrage 24, 25. Le chemin de roulement d'équilibrage 24 au poste de chargement s'étend depuis un point situé en amont du point de descente des chaînes 4 des roues 5 jusqu'au-delà du commencement du chemin de roulement 22. De son côté, le chemin de roulement d'équilibrage 25 au poste de déchargement . 3, s'étend depuis un point situé en amont de la fin du chemin de roulement 22 jusqu'à un point situé en aval du point de montée des chaînes 4 sur les roues 6. Le point de chargement P (fig. 1) est situé dans la zone du chemin 24 et le point de déchargement D dans la zone du chemin 25. Ainsi, le galet d'extrémité 20, côté montage des bâtons 16, vient en prise avec les chemins de roulement 24, 25 et prend appui vers le haut sur ces chemins de roulement pour reprendre le moment résultant du poids des écheveaux suspendus sur les bâtons 16 pendant que ces derniers ne sont pas soutenus à leur extrémité libre.

L'avancement des chaînes 4 et donc des bâtons 16 s'effectue au poste de déchargement 3 sous l'action d'un vérin à double effet 26 dont le cylindre est articulé sur le tunnel 1 et dont la tige de piston 27 coopère à la manière d'un cliquet avec une roue à rochet 28 solidaire des deux roues de renvoi 6. Ce mécanisme fait tourner la roue à rochet 28. pas à pas dans le sens de la flèche 29, de manière à déplacer les bâtons 16 depuis le poste de chargement 2 vers le poste de déchargement 3 à travers le tunnel 1.

Le tunnel 1 comprend une zone interne 30 formant le tunnel proprement dit dans laquelle passe les écheveaux à sécher, et des zones annexes entourant la zone 30, pour la préparation et la circulation de l'air de traitement. Du point de vue préparation et circulation de l'air de traitement, le tunnel 1 est de préférence subdivisé en plusieurs cellules, par exemple plusieurs cellules successives de séchage, une cellule de refroidissement et d'homogénéisation à la sortie du tunnel, et éventuellement une cellule-sas située entre la dernière cellule de séchage et la cellule de refroidissement et d'homogénéisation, cette cellule-sas comprenant un récupérateur de chaleur, ce qui permet d'améliorer le rendement thermique du séchoir.

La figure 2 est une coupe transversale d'une cellule de séchage. L'air est brassé dans la cellule par un ventilateur 31 qui envoie l'air à travers un réchauffeur 32 dans une chambre de distribution 33 située au-dessus de la zone 30. De la chambre 33, une partie de l'air chaud est envoyée à travers la paroi supérieure 34 ajourée de la zone 30 depuis le haut sur les écheveaux suspendus aux bâtons 16 afin de s'écouler de haut en bas entre les écheveaux suspendus sur les bâtons successifs. L'autre partie de l'air passe de la chambre 33 vers le bas, sur un côté de la zone 30, dans un caisson 35 et de là par une gaine 36 passant en dessous de la zone 30 jusqu'à un caisson 37 situé sur le côté opposé de la zone 30. Les deux caissons 35 et 37 communiquent avec la zone 30 respectivement par deux rangées horizontales superposées d'orifices de soufflage 38, 39 dans les parois latérales 40, 41 de la zone 30. L'air est extrait de la zone 30 par la paroi inférieure 42 ajourée pour être recyclé par le ventilateur 31.

Comme le montre la figure 4, les orifices de soufflage 39 dans la paroi latérale 41 (de même que les orifices de soufflage 39 dans la paroi latérale 40 opposée) se trouvent à des intervalles horizontaux correspondant à l'entraxe des bâtons 16. Cet intervalle et cet entraxe correspondent par ailleurs au pas du mouvement d'avancement des bâtons 16. Par conséquent, les bâtons 16 s'arrêtent chaque fois au-dessus des trous 39 de manière que l'air de séchage est insufflé par les trous 39 (et les trous 38) de façon sensiblement horizontale à l'intérieur des écheveaux suspendus aux bâtons 16. Il en résulte un séchage progressif des écheveaux non seulement de l'extérieur vers l'intérieur par l'action de l'air soufflé de haut en bas sur et entre les écheveaux suspendus sur les bâtons 16 successifs, mais également de l'intérieur vers l'extérieur par l'air insufflé à l'intérieur des écheveaux par les orifices 39 et 38.

Pour améliorer l'étanchéité du tunnel, aux deux extrémités de ce dernier, en partie basse, c'est-à-dire sous les écheveaux, la paroi inférieure 42 de la zone intérieure 30 du tunnel, traversée par les écheveaux, est remplacée ou complétée à l'extrémité d'entrée et à l'extrémité de sortie du tunnel, par une paroi réglable en hauteur à la manière d'une table élévatrice, comme indiqué en 43 sur la figure 1. Ce réglage en hauteur peut se faire non seulement par voie mécanique, mais également par voie pneumatique, hydraulique ou électrique, ce réglage pouvant même être automatisé en vue d'une adaptation optimale à la longueur des écheveaux à traiter.

Il va de soi que le mode de réalisation représenté et décrit n'a été donné qu'à titre d'exemple illustratif et non limitatif d'un séchoir conforme à l'invention et que de nombreuses modifications et variantes sont possibles dans le cadre de l'invention,

Ainsi, par exemple, le système d'avance pas à pas des bâtons peut se faire également par des moyens autres qu'un vérin et une roue à rochet. Il importe uniquement que le pas du mouvement d'avance corresponde à l'entraxe des bâtons tournants 16 et à l'intervalle entre les orifices de soufflage 38, 39 dans les parois latérales 40, 41 de la zone intérieure 30 du tunnel de séchage.

Le montage des bâtons 16 sur les chaînes 4 ou un autre convoyeur peut également être modifié. Il importe uniquement à ce sujet que les bâtons tournants soient montés en porte à faux afin qu'une extrémité des bâtons soit libre au poste de chargement et au poste de déchargement, pour permettre la mise en place des écheveaux sur les bâtons et l'enlèvement des écheveaux des bâtons par l'extrémité libre, des bâtons. Cette opération de chargement et de déchargement peut être automatisée.

## Revendications

1. Séchoir à bâtons tournants pour écheveaux de fils textiles comprenant un tunnel de séchage, un convoyeur se déplaçant le long dudit tunnel et servant à supporter des bâtons horizontaux de suspension des écheveaux, lesdits bâtons étant animés d'un mouvement de rotation autour de leur axe au cours du passage à travers le tunnel, les bâtons successifs tournant en sens opposé, caractérisé par le fait que les bâtons (16) sont montés à demeure en porte à faux sur un convoyeur (4) qui les soutient, à leur extrémité de montage, pendant le trajet aller à travers le tunnel (1) et pendant le trajet retour à l'extérieur du tunnel, ainsi que pendant le passage d'un trajet à l'autre, que les bâtons (16) présentènt à leur extrémité libre, un galet fou (21) prenant appui, pendant le trajet aller et éventuellement pendant le trajet retour, sur un chemin de roulement (22, 23), et que les bâtons (16) présentent, à leur extrémité de montage, un galet fou (20) qui, au moins entre le point de chargement des écheveaux sur les bâtons (16) et le début du trajet aller ainsi qu'entre la fin du trajet aller et le point de déchargement des écheveaux des bâtons (16) prend appui sur un chemin de roulement (24, 25) d'équilibrage des bâtons.

2. Séchoir suivant la revendication 1, caractérisé par le fait que le convoyeur comprend deux chaînes sans fin (4) parallèles soutenues pendant le trajet aller et pendant le trajet retour par des chemins de roulement (8, 9) et pendant le passage d'un trajet à l'autre par des roues de renvoi (5, 6).

3. Séchoir suivant la revendication 1 ou 2, caractérisé par le- fait que le convoyeur (4) est entraîné pas à pas, chaque pas correspondant à l'entraxe des bâtons (16) et que le tunnel (30) présente des orifices latéraux (38, 39) de soufflage d'air à des intervalles correspondant aux entraxes des bâtons.

4. Séchoir suivant les revendications 2 et 3, caractérisé par le fait que le dispositif d'entraînement pas à pas des chaînes (4) comprend un vérin à double effet (26) dont la tige de piston (27) agit sur une roue à rochets (28) solidaire d'une paire de roues de renvoi (6).

5. Séchoir suivant l'une quelconque des revendications précédentes, caractérisé par le fait que chaque bâton (16) porte un pignon (17) en prise avec une parmi deux crémaillères (18, 19) s'étendant le long du trajet aller, les pignons (17) des bâtons successifs étant en alternance décalés suivant l'axe des bâtons et les deux crémaillères (18, 19) étant décalées suivant l'axe des bâtons et installées, l'une en dessous et l'autre au-dessus des axes des bâtons de manière que les pignons des bâtons successifs se trouvent en prise avec des crémaillères différentes et fassent ainsi tourner les bâtons successifs en sens opposés lors du passage des bâtons à travers le tunnel.

6. Séchoir suivant l'une quelconque des revendications précédentes, caractérisé par le fait que la zone intérieure (30) de passage des écheveaux dans le tunnel comporte à l'entrée et à la sortie, une paroi inférieure (43) réglable en hauteur à la manière d'une table élévatrice.

## Claims

1. Hank dryer textile threads, provided with rotating rods, comprising a drying tunnel and a conveyor moving along the said tunnel and serving to support horizontal hank suspension rods, the said rods being driven in a rotary movement about their axis during the passage through the tunnel, successive rods rotating in the opposite direction, characterized in that the rods (16) are permanently mounted overhung on a conveyor (4) which supports them at their mounting end during the outgoing trip through the tunnel (1), during the return trip outside the tunnel and during the change from one trip to the other, in that the rods (16) have, at their free end, an idler roller (21) which bears on a running track (22, 23) during the outgoing trip and, possibly, during the return trip, and in that the rods (16) have, at their mounting end, an idler roller (20) which bears on a rod-balancing running track (24, 25) at least between the loading point of the hanks on the rods (16) and the start of the outgoing trip and between the end of the outgoing trip and the unloading point of the hanks from the rods (16).

2. Dryer according to Claim 1, characterized in that the conveyor comprises two parallel endless chains (4) supported during the outgoing trip and during the return trip by running tracks (8, 9) and during the change from one trip to the other by guide wheels (5, 6).

3. Dryer according to Claim 1 or 2, characterized in that the conveyor (4) is driven stepwise, each step corresponding to the centre-to-centre distance between the rods (16), and in that the tunnel (30) has lateral air-blowing orifices (38, 39) at intervals corresponding to the centre-to-centre distances between the rods.

4. Dryer according to Claims 2 and 3, characterized in that the device driving the chains (4) stepwise comprises a double-acting jack (26), the piston rod (27) of which acts on a ratchet wheel (28) integral with a pair of guide wheels (6).

5. Dryer according to any one of the preceding claims, characterized in that each rod (16) carries a pinion (17) engaged with one of two racks (18, 19) extending along the length of the outgoing trip, the pinions (17) of the successive rods being alternately offset along the axis of the rods, and the two racks (18, 19) being offset along the axis of the rods and being installed one below the axes of the rods and the other above them, in such a way that the pinions of successive rods are engaged with different racks and thus make the successive rods rotate in opposite directions during the passage of the rods through the tunnel.

6. Dryer according to any one of the preceding claims, characterized in that the inner zone (30) for the passage of the hanks through the tunnel has at the entrance and at the exit a lower wall (43) vertically adjustable in the manner of an elevating platform.

## Patentansprüche

1. Trockenanlage für Garnstränge mit Drehstäben, enthaltend einen Trockentunnel, eine Fördereinrichtung, die sich entlang des genannten Tunnels vorwärtsbewegt und dazu dient, waagrechte Stäbe zum Aufhängen der Garnstränge zu halten, wobei die genannten Stäbe beim Durchlauf durch den Tunnel eine Drehbewegung um ihre Achse ausführen und sich aufeinenderfolgende Stäbe gegenläufig drehen, dadurch gekennzeichnet, daß die Stäbe (16) freitragend fest an einer Fördereinrichtung (4) montiert sind, die sie bei ihrem Vorlauf durch den Tunnel (1) und beim Rücklauf ausserhalb des Tunnels sowie beim Übergang von einem Durchlauf zum anderen stützt, daß die Stäbe (16) an ihrem freien Ende eine frei drehbare Rolle (21) aufweisen, die sich beim Vorlauf und ggfs. auch beim Rücklauf auf einer Rollbahn (22, 23) abstützt, und daß die Stäbe (16) an ihrem eingesetzten Ende eine frei drehbare Rolle (20) aufweisen, die sich wenigstens zwischen dem Ladungspunkt der Garnstränge auf die Stäbe (16) und dem Beginn des Vorlaufs sowie zwischen dem Ende des Vorlaufs und dem Entladungspunkt der Garnstränge von den Stäben (16) auf einer Rollbahn (24, 25) abstützt, um die Stäbe im Gleichgewicht zu halten.

2. Trockenanlage gemäß Anspruch 1, dadurch gekennzeichnet, daß die Fördereinrichtung zwei endlose parallele Ketten (4) aufweist, die auf dem Vorlauf und auf dem Rücklauf von Rollbahnen (8, 9), und beim Übergang von einem Durchlauf zum anderen von Umlenkrädern (5, 6) gestützt werden.

3. Trockenanlage gemäß Anspruch 1 und 2, dadurch gekennzeichnet, daß die Fördereinrichtung (4) schrittweise angetrieben wird, wobei jeder Schritt dem Achsabstand der Stäbe (16) entspricht, und daß der Tunnel (30) seitliche Luftblasöffnungen (38, 39) in Abständen aufweist, die dem Achsabstand der Stäbe entsprechen.

4. Trockenanlage gemäß den Ansprüchen 2 und 3, dadurch gekennzeichnet, daß die Vorrichtung zum schrittweisen Antrieb der Ketten (4) einen doppeltwirkenden Stellzylinder (26) beinhaltet, dessen Kolbenstange (27) auf eine Ratsche (28) einwirkt, die fest mit einem Umlenkräderpaar (6) verbunden ist.

5. Trockenvorrichtung gemäß einem beliebigen der vorstehenden Ansprüche, dadurch gekennzeichnet, daß jeder Stab (16) ein Ritzel (17) aufweist, das im Eingriff mit einer von zwei Zahnstangen (18, 19) steht, die sich entlang des Vorlaufs erstrecken, wobei die Ritzel (17) aufeinanderfolgender Stäbe wechselweise in Achsrichtung der Stäbe versetzt sind und die beiden Zahnstangen (18, 19) in Achsrichtung der Stäbe ebenfalls versetzt sind und die eine unter und die andere über den Achsen der Stäbe angeordnet sind, so daß die Ritzel aufeinanderfolgender Stäbe jeweils mit einer anderen Zahnstange in Eingriff stehen und auf diese Weise die aufeinanderfolgenden Stäbe beim Durchlauf der Stäbe durch den Tunnel im Gegensinn drehen.

6. Trockenanlage gemäß einem beliebigen der vorstehenden Ansprüche, dadurch gekennzeichnet, daß der Innenbereich (30) des Durchlaufs der Stränge durch den Tunnel am Ausgang und am Eingang mit einer wie ein Hubtisch in der Höhe einstellbaren unteren Wand (43) versehen ist.
